# EUROPÄISCHE PATENTSCHRIFT

(11) **EP 0 151 222 B1**
(45) Veröffentlichungstag und Bekanntmachung des Hinweises auf die Patenterteilung: **15.04.1987**
(21) Anmeldenummer: 84111532.2
(22) Anmeldetag: 27.09.1984
(51) Int. Cl.: B68B 1/06

(54) **Gebiss für Pferde**
Horse bit
Mors

(30) Priorität: 24.02.1984 DE 8405615 U; 13.07.1984 DE 8420952 U; 19.07.1984 DE 8421548 U; 21.09.1984 DE 8427836 U
(43) Veröffentlichungstag der Anmeldung: 14.08.1985
(62) Teilanmeldung aus: 86105458.3
(73) Patentinhaber: Nagel, Reimer, D-2228 Friedrichskoog (DE)
(72) Erfinder: Nagel, Reimer, D-2228 Friedrichskoog (DE)
(74) Vertreter: Richter, Werdermann & Gerbaulet

## Beschreibung

Die Erfindung betrifft ein Gebiß für Pferde, das aus einer Gebißstange aus einem einstückigen Formkörper mit einem ovalen oder kreisförmigen Querschnitt und mit endseitig in Durchbohrungen gehaltenen, korrosionsbeständigen Ringen zur Befestigung der Zügel besteht, der von zwei miteinander verbundenen, sich von der Mitte nach außen zu den beiden Formkörperenden konisch erweiternden Abschnitten gebildet ist.

Gebisse für Pferde sind in den verschiedensten Ausführungsformen bekannt. Gemeinsam haben diese Gebisse eine Gebißstange, die einstückig oder auch zweigeteilt ausgebildet ist, wobei im letzteren Fall die beiden Gebißstangenteile über ein Gelenk oder eine Kette miteinander verbunden sind, und die an ihren äußeren Enden Durchbohrungen zur Aufnahme der Ringe aufweisen, an denen die Zügel befestigt werden. Diese Gebißstangen bestehen aus metallischen Werkstoffen, wie Eisen, mit dem Nachteil, daß beim Anlegen des Gebisses dem Pferd in das Körpertemperatur aufweisende Maul ein kalter Gegenstand eingelegt wird, so daß zahlreiche Pferde im ersten Augenblick einen gewissen Widerstand durch die verschiedensten Reaktionen zeigen. Bei Außentemperaturen unter 0 °C ist es daher erforderlich, das abgekühlte Gebiß anzuwärmen, um das Gebiß maultemperaturgerecht zu machen. Auch Gebißstangen aus einem gummi-ummantelten Stahl- oder Eisenkörper oder -draht haben insofern Nachteile, als diese einen hohen Abrieb haben, was sich störend auf das Verhalten des Pferdes auswirkt.

Nach der GB-A-1 481 262 ist ein sogenanntes Pelham-Gebiß für Pferde bekannt, bei dem die Gebißstange aus zwei miteinander verbundenen, sich von der Mitte nach außen zu den beiden Gebißstangenenden konisch erweiternden Abschnitten besteht, die in ihren Endbereichen Durchbohrungen aufweisen, in denen korrosionsbeständige Ringe zur Befestigung der Zügel angeordnet sind. Da die Gebißstange aus einem metallischen Formkörper besteht, der mittels Gummi ummantelt ist, ist die Gebißstange starr, so daß ein Abbiegen der Gebißstange beim Anziehen der Zügel nicht möglich ist, was auch bei der Anwendung eines derartigen Pelham-Gebisses nicht gewünscht wird. Die Verwendung derart starrer, nicht abbiegbarer Gebißstangen hat oftmals zur Folge, daß beim Anziehen der Zügel die Gebißstange gegen die Pferdezunge gepreßt wird, wodurch es zu Verletzungen und insbesondere auch zu Blutstauungen kommen kann.

Eine weitere Ausführungsform einer Gebißstange geht aus der US-A-2 172 501 hervor. Auch hier besteht die Gebißstange aus einem starren metallischen Formkörper, der mit Gummi ummantelt ist. Der Gebißstangenformkörper weist eine offene, von außen zugängliche Öse zum Einführen eines Zügelringes auf. Außerdem sind in den Endbereichen auf die Gebißstange scheibenartige Formkörper aus Gummi aufgesetzt.

Aus der EP-A-0017 959 geht ein Pferdetrensengebiß hervor, das aus einem gegebenenfalls geteilten Bügel besteht, der an den seitlichen Enden je eine Ringbohrung aufweist, durch die sich jeweils ein mit dem Trensengebiß verbundener Ring erstreckt. Der Bügel dieses Gebisses ist etwa in der Mitte zwischen den beiden sich hieran anschließenden Bereichen bei weichen Übergängen verdickt ausgebildet, um eine bessere Formanpassung des Bügels an die Maulanatomie des Pferdes zu erzielen, so daß ein Kommando über die in der mittleren Zungenspalte liegende Verdickung vom Pferd wahrgenommen werden kann. Ein auf diese Gebißstange ausgeübter Zügelzug führt zu einer Druckbelastung der Pferdezunge, und zwar ausschließlich im Bereich des verdickten Abschnitte der Gebißstange, so daß durch die dabei auftretende Flächenpressung es leicht zu einer Blutstauung in der Pferdezunge kommen kann. Hinzu kommt, daß der verdickte mittlere Bereich dieser Gebißstange kein federnd-elastisches Abbiegen ermöglicht, um bei einem Zügelzug eine Druckentlastung auf der Pferdezunge herbeizuführen. Es erfolgt vielmehr bei einem Zügelzug ein Abbiegen der Gebißstange in den weichen Übergangsbereichen zwischen den Endabschnitten und dem mittleren verstärkten Abschnitt der Gebißstange, so daß es zu einem Preßdruck im Seitenbereich der Pferdezunge kommen kann und dadurch Kommandos, die das Pferd ausführen soll, nicht ausgeführt werden, da durch diese Zungendruckbelastung das Pferd zu einer andersartigen Reaktion veranlaßt wird.

Hinzu kommt, daß nach einer weiteren Ausführungsform der Gebißstange nach der EP-A-0017959 diese aus. zwei Gebißstangenteilen besteht, die mittig über eine Gelenkverbindung miteinander verbunden sind. Diese Gelenkverbindung wird gebildet von zwei ineinandergreifenden Ösen an den einander zugekehrten Gebißstangenteilen. Eine derartige Gelenkverbindung bei Gebißstangen hat den Nachteil, daß bei einem Zügelzug ein scharfes Abknicken der Gebißstange im Gelenkbereich erfolgt, wodurch das Gelenk gegen den oberen Gaumen des Pferdemauls gedrückt wird und es hier zu Verletzungen, u. a. auch zu Blutergüssen kommen kann. Außerdem sind derartige Gelenkverbindungen nicht in der Lage, die Gebißstange aus der abgebogenen Stellung selbsttätig wieder in die geradlinige Stellung zurückzubewegen.

Die US-A-1 530 401 betrifft ein Gebiß für Pferde, dessen Gebißstange in ihren Endbereichen anstelle von Zügelringen plattenförmige Formkörper aufweist, an denen die Zügel befestigt werden. Die Gebißstange selbst besteht aus einem zweiteiligen Formkörper, wobei sich die Teilung des Formkörpers in Formkörperlängsrichtung erstreckt und der eine Teil der Gebißstange unter der Einwirkung von Federn an dem anderen Teil der Gebißstange gehalten wird. Zu dieser Gebißstange sind keine Werkstoffangaben gemacht worden, jedoch muß davon ausgegangen werden, daß zur Herstellung der Gebißstange nur seinerzeit verfügbare Werkstoffe infrage kommen konnten, nämlich metallische Werkstoffe und Gummi.

Gebißstangen aus Gummi oder aus mit Gummi ummantelten Metallformkörpern weisen aufgrund der Werkstoffeigenschaften des Gummis einen sehr hohen Abrieb auf, der durch die ständige Zungenbewegung des Pferdes und durch dessen Kaubewegung gefördert wird. Bei einer hohen Reibbeanspruchung nutzt sich nämlich das verwendete Gummimaterial ab mit der Folge, daß sich sehr schnell der Durchmesser der Gebißstange verringert, da Pferde aufgrund der ständigen Zungenbewegung und der Mahl- und Kaubewegung in horizontaler Richtung zu einem sehr schnellen Abnutzen und Zerstören von Gebißstangen beitragen, die aus Gummi bestehen oder mit Gummi ummantelt sind.

Die Erfindung löst die Aufgabe, ein Gebiß für Pferde zu schaffen, das pferdemaul- und -zungenfreundlich ist, keinen Materialabrieb durch die Zungenbewegung des Pferdes zuläßt und bei Dressuren, beim Reiten oder Fahren immer unter Spannung steht und darüber hinaus auch zur Förderung des Kauens beiträgt, so daß auch Pferde mit empfindlichem Maul das Gebiß annehmen, das eine ausreichende Zungenfreiheit gewährleistet und trotz Flexibilität eine hohe Stabilität und Verwindungssteifigkeit aufweist.

Zur Lösung dieser Aufgabe wird ein Gebiß für Pferde der eingangs genannten Art vorgeschlagen, das erfindungsgemäß in der Weise ausgebildet ist, daß der eine glatte, gleitflächenartige Oberfläche aufweisende Formkörper der Gebißstange aus einem eine hohe Abriebfestigkeit aufweisenden, federnd-elastischen, inkompressiblen, durch Druck verformbaren und sich in seine Ausgangsform rückbildenden Kunststoff, wie z. B. einem vernetzten Polyurethan-Elastomer, besteht und einen mittigen, sich über einen kurzen Abschnitt erstreckenden, schmalen, federnd-eiastischen, die beiden Formkörperabschnitte miteinander verbindenden Steg aufweist sowie mit zu beiden Seiten des mittigen Steges parallel zu den Längsachsen der Durchbohrungen verlaufenden und sich vom Steg zu den Formkörperenden erstreckenden, abgeflachten Pferdezungenanlageflächen versehen ist.

Mit dem erfindungsgemäß ausgebildeten Gebiß ist eine pferdefreundliche, von jedem Pferd annehmbare Gebißstange geschaffen, die zwar aus einem Stück besteht, jedoch so beweglich ist, als sei sie in der Mitte gebrochen. Mit dem Gebiß werden folgende weitere Vorteile erbracht :

Dadurch, daß das Gebiß aus einem federnd-elastischen Werkstoff, insbesondere einem vernetzten Polyurethan-Elastomer besteht, werden_{'} die sonst bei der Anwendung von Gebissen aus Stahl und Eisen auftretenden Allergien vermieden.

Durch die hohe Abriebfestigkeit erfolgt keine spanabhebende Oberflächen-Bearbeitung des Gebisses durch die Zungenbewegung des Pferdes gegenüber solchen Gebissen, die aus Gummi oder gummiummantelten Eisenstäben oder Stahldrähten bestehen, bei denen ein Abrieb ähnlich dem Radiereffekt wie bei einem Radiergummi erfolgt.

Eine statische Aufladung, die sonst bei metallischen Gebissen entstehen kann, wird vermieden.

Das Gebiß ist sehr zungenfreundlich.

Das Kauen wird gefördert.

Gute Zungenanlage an dem Gebiß durch die an diesem ausgebildeten Zungenanlageflächen.

Trotz einer gewissen Beweglichkeit der beiden keulenartig ausgebildeten und über den federnd-elastischen Steg miteinander im mittleren Bereich verbundenen Gebißstangenendabschnitte wird das Gebiß unter Spannung gehalten.

Gutes Gleiten des Gebisses im Pferdemaul aufgrund der gleitflächenartig ausgebildeten Oberfläche der Gebißstange.

Gute Aufnahmefähigkeit des Gebisses durch das Pferd auch bei Außen- bzw. Umgebungstemperaturen unterhalb 0 °C.

Trotz der mittigen Beweglichkeit der Gebißstange ist diese sehr haltbar.

Im folgenden wird der Gegenstand der Erfindung in den Zeichnungen erläutert. Es zeigt
Figur 1 in einer Ansicht eine Gebißstange des Pferdegebisses,
Figur 2 eine Vorderansicht der Gebißstange und
Figur 3 einen vergrößerten Schnitt gemäß Linie 111-111 in Fig. 2.

Das mit 100 bezeichnete Gebiß besteht gemäß Fig. und 2 aus einer Gebißstange, die als Formkörper 10 ausgebildet ist. Dieser Formkörper 10 weist zwei zu seinen Enden 10a, 10b sich konisch erweiternde, keulenartig verbreiternde Abschnitte 10c, 10d auf, die über einen mittigen schmalen und kurzen Steg 11 federnd-elastisch miteinander verbunden sind, wobei der Durchmesser des Steges 11 weitaus kleiner gegenüber dem Durchmesser im Bereich der Enden 10a, 10b des Formkörpers 10 ist.

In den Formkörperenden 10a, 10b sind Durchbohrungen 12, 13 vorgesehen, durch die Ringe 14, 15 oder ringförmige Elemente hindurchgeführt sind, die zum Anschließen von in der Zeichnung nicht dargestellten Zügeln dienen und die aus korrosionsbeständigen Werkstoffen wie Chrom-Stahl bestehen.

Der Formkörper 10 weist etwa oval- bzw. kreisförmige Querschnitte und im vorderen Pferdezungenbeaufschlagungs bereich zu beiden Seiten des mittleren Steges 11 Pferdezungenanlageflächen 16, 16a auf, die sich vom Steg 11 zu den Formkörperenden 10a, 10b erstrecken und die parallel zu den durch die Durchbohrungen 12, 13 hindurchgeführten Längsachsen verlaufen sowie als flächenartige Abplattungen aus dem Material des Formkörpers 10 ausgearbeitet sind, so daß der Formkörper 10 eben ausgebildete Flächen aufweist, wie dies aus Fig. ersichtlich ist, so daß eine gute Zungenfreundlichkeit gegeben ist.

Der Formkörper 10 besteht aus einem abriebfesten Kunststoff, und zwar insbesondere aus einem gummi-elastischen Kunststoff, wie z. B. einem vernetzten Polyurethan-Elastomer, das sich besonders - und dies war überraschend - für die Herstellung der Gebißstange eignet, um die angegebenen Vorteile zu erreichen, so daß aufgrund der Gummi-Elastizität der Steg 11 des Formkörpers 10 federnd-elastisch ist und auch noch ein Rückstellvermögen besitzt, wodurch erreicht wird, daß bei einem leichten Abbiegen der Gebißstabenden 10a, 10b zueinander diese wieder in die gestreckte Lage selbsttätig zurückgeführt werden können, jedoch auf der anderen Seite bei einem Anziehen der Zügel nur ein geringfügiges Abbiegen erfolgen kann. Besonders hervorzuheben ist die mit diesen Kunststoffen erzielte hohe Gleichmäßigkeit der Oberfläche des Formkörpers 10, die dann gleitflächenartige Eigenschaften aufweist. Auch Kunststoffe mit wärmevermittelnden Eigenschaften bzw. wärmeausstrahlenden Eigenschaften können verwendet werden. Die Pferdezungenanlageflächen 16, 16a dienen nicht nur als Anlagefläche für die Pferdezunge, sondern auch als Zungenschutz.

Der Formkörper 10 kann auch aus einem abriebfesten Kunststoff, und zwar insbesondere aus einem inkompressiblen Kunststoff, wie z. B. Siliconkautschuk, bestehen, der trotz seiner Inkompressibilität eine gewisse Elastizität aufweist, damit der Steg 11 des Formkörpers 10 federnd-elastisch ist und auch noch ein Rückstellvermögen besitzt, wodurch erreicht wird, daß bei einem leichten Abbiegen der Gebißstabenden 10a, 10b zueinander diese wieder in die gestreckte Lage zurückgeführt werden können, jedoch auf der anderen Seite bei einem Anziehen der Züge! nur ein geringfügiges Abbiegen erfolgen kann. Unter Inkompressibilität wird diejenige Eigenschaft des Kunststoffes verstanden, bei der bei Ausüben eines Druckes auf den Kunststoff der eingedrückte Abschnitt nach Aufheben des Druckes in seine Ausgangslage wieder zurückkehrt, ohne dabei eine Sprungelastizität zu zeigen, wie dies beim normalen Kautschukgummi der Fall ist. Auch bei Verwendung von Kunststoffen auf PolyurethanBasis werden die gleichen Eigenschaften erreicht, wobei das Polyurethan eine höhere Festigkeit gegenüber anderen Kunststoffen aufweisen kann.

## Patentansprüche

Gebiß für Pferde, das aus einer Gebißstange aus einem einstückigen Formkörper (10) mit einem ovalen oder kreisförmigen Querschnitt und mit endseitig in Durchbohrungen (12, 13) gehaltenen korrosionsbeständigen Ringen (14, 15) zur Befestigung der Zügel besteht, der von zwei miteinander verbundenen, sich von der Mitte nach außen zu den beiden Formkörperenden (10a, 10b) konisch erweiternden Abschnitten (10c, 10d) gebildet ist, dadurch gekennzeichnet, daß der eine glatte, gleitflächenartige Oberfläche aufweisende Formkörper (10) der Gebißstange aus einem eine hohe Abriebfestigkeit aufweisenden, federnd-elastischen, inkompressiblen, durch Druck verformbaren und sich in seine Ausgangsform rückbildenden Kunststoff, wie z. B. einem vernetzten Polyurethan-Elastomer, besteht und einen mittigen, sich über einen kurzen Abschnitt erstreckenden, schmalen, federnd-elastischen, die beiden Formkörperabschnitte (10c, 10d) miteinander verbindenden Steg (11) aufweist sowie mit zu beiden Seiten des mittigen Steges (11) parallel zu den Längsachsen der Durchbohrungen (12, 13) verlaufenden und sich von dem Steg (11) zu den Formkörperenden (10a, 10b) erstreckenden, abgeflachten Pferdezungenanlageflächen (16, 16a) versehen ist.

## Claims

Horse bit consisting of a bit of a single-piece form part (10) with an oval or circular cross section and corrosion resistant rings (14, 15) fixed in borings (12, 13) at the ends of the bit to fasten the reins, which comprises two sections (10c, 10d) connected with each other and conically extending from the center part to the two ends of the form part (10a, 10b), characterized in that the mould of the bit (10) which has a smooth and sliding surface consists of a highly non-abrasive, elastic, incompressible plastic material, the shape of which can change under pressure and recovers its initial form, like, for instance, an interlaced polyurethane elastomer, and has a narrow, elastic bridge (11) in the center zone extending across a short section connecting the two sections of the mould (10c, 10d) and in flat horse-tongue contact faces (16, 16a) extending to the two sides of the center bridge (11) parallel to the longitudinal axes of the borings (12, 13) and from the bridge (11) to the ends of the mould (10a, 10b).

## Revendications

Mors pour chevaux comportant une tige de mors composée d'un corps moulé en une partie (10) à section ovale ou circulaire avec des anneaux (14, 15) résistants à la corrosion maintenus aux extrémités dans les forures (12, 13) pour la fixation des rênes, corps moulé formé par deux tronçons (10c, 10d) reliés l'un à l'autre et s'élargissant en forme de cône en partant du milieu vers l'extérieur en direction des deux extrémités (10a, 10b) du corps moulé, caractérisé en ce que le corps moulé (10) de la tige de mors qui est lisse et qui présente une surface semblable à une surface de glissement est constitué en une matière synthétique élastique, incompressible, déformable par pression et se reformant dans sa position de départ, présentant une résistance à l'abrasion élevée, comme par exemple par un élastomère polyuréthanique réticulé, qu'il présente une entretoise (11) centrale élastique étroite, s'étendant sur un court tronçon, qui relie les deux tronçons du corps moulé (10c, 10d) l'un à l'autre et qu'il est pourvu de surfaces de support pour la langue du cheval (16, 16a) aplaties qui se trouvent des deux côtés de la traverse centrale (11), qui sont parallèles aux axes longitudinaux des forures (12, 13) et qui s'étendent de la traverse (11) vers les extrémités du corps moulé (10a, 10b).
